# EUROPÄISCHE PATENTSCHRIFT

(11) **EP 2 337 949 B1**
(45) Veröffentlichungstag und Bekanntmachung des Hinweises auf die Patenterteilung: **21.05.2014**
(21) Anmeldenummer: 09783539.1
(22) Anmeldetag: 29.09.2009
(51) Int. Cl.: F03C 1/04

(54) **ANORDNUNG ZUR HYDRAULISCHEN EXZENTERVERSTELLUNG ZUM EINSTELLEN EINES VORBESTIMMTEN SCHLUCKVOLUMENS BEI EINEM HYDROSTATISCHEN MOTOR**
ARRANGEMENT FOR HYDRAULIC ECCENTRIC ADJUSTMENT TO SET A PREDEFINED DISPLACEMENT FOR A HYDROSTATIC MOTOR
AGENCEMENT DE POSITIONNEMENT HYDRAULIQUE D'UN EXCENTRIQUE POUR LE REGLAGE D'UNE CYLINDREE PREDETERMINEE SUR UN MOTEUR HYDROSTATIQUE

(30) Priorität: 20.10.2008 DE 102008042956
(43) Veröffentlichungstag der Anmeldung: 29.06.2011
(73) Patentinhaber: ZF Friedrichshafen AG, 88038 Friedrichshafen (DE)
(72) Erfinder: LEGNER, Jürgen, 88048 Friedrichshafen (DE); SCHINACHER, Stephan, 78592 Egesheim (DE)
(86) Internationale Anmeldenummer: PCT/EP2009/062600
(87) Internationale Veröffentlichungsnummer: WO 2010/046209

(56) Entgegenhaltungen:
- EP-A2- 0 530 842
- DE-A1- 2 326 768
- DE-A1- 10 219 849
- DE-A1- 19 505 691
- US-A- 3 771 423

## Beschreibung

Die vorliegende Erfindung betrifft eine Anordnung zur hydraulischen Exzenterverstellung zum Einstellen eines vorbestimmten Schluckvolumens bei einem hydrostatischen Motor, insbesondere bei einem Radialkolbenmotor gemäß der im Oberbegriff des Patentanspruches 1 näher definierten Art.

Beispielsweise aus der Druckschrift US 3 771 423 ist eine Drehbolzenstabilisierungseinrichtung für eine Radialkolbenpumpe oder einen Radialkolbenmotor bekannt. Die Stabilisierungseinrichtung umfasst eine Endplatte an dem Gehäuse, welche den Drehbolzenlagerblock befestigt. Ferner ist ein Mechanismus zum Verstellen der Lage des Drehbolzens relativ zum Gehäuse vorgesehen, wobei der Mechanismus an dem Drehbolzenlagerblock angeordnet ist. Mit dem Mechanismus kann manuell eine Verstellung der Lage des Drehbolzens durchgeführt werden.

Ferner ist aus der Fahrzeugtechnik bekannt, dass hydrostatische Motoren in Radialkolbenbauweise in Getrieben eingesetzt werden. Die verwendeten Motoren verfügen über eine Anordnung zur Exzenterverstellung, mit der das Schluckvolumen in vorgegebenen Grenzen eingestellt werden kann. Die Exzenterverstellung erfolgt an einem nach innen abgestützten Exzenterelement, das über eine Verstelleinrichtung in Richtung minimaler und maximaler Exzentrizität positioniert werden kann. Die Verstellung erfolgt über die Druckmittelversorgung des Motors, welche über ein Wechselventil mit der Verstelleinrichtung verbunden ist. Hierbei wird ein Volumenstrom des Druckmittels eingestellt, der der gewünschten Verstellung entspricht. Bei der Verwendung von Magnetsitzventilen zur Ansteuerung des Motors, werden diese wechselseitig zu und abgeschaltet. Dabei wird das Druckmittel in der Verstellung eingesperrt und nur dann zugeschaltet, wenn das Ist-Schluckvolumen aufgrund von Leckagen von dem Soll-Schluckvolumen abweicht oder dieses verstellt werden soll. Eine kontinuierliche Verstellung ist mit der bekannten Anordnung jedoch nicht möglich.

Darüber hinaus ergibt sich der Nachteil, dass der von den Arbeitskolben des Motors resultierende Kraftvektor, der aufgrund äußerer Lasten auf das Exzenterelement wirkt, in Drehrichtung tangential zur Exzentrizität ausgerichtet ist. Hierdurch wirkt eine Komponente in Richtung maximalem bzw. höherem oder minimalem bzw. kleinerem Schluckvolumen bzw. Schluckvolumenstrom. Dem entgegenstehen die Reibkräfte und die Stützkräfte der Verstelleinrichtung. Bei einem Motor mit fünf Arbeitskolben wird systembedingt aufgrund der äußeren Lasten während einer Umdrehung des Motors die Verstelleinrichtung jeweils zehnmal in beide Richtungen be- und entlastet. Da jedoch nur eine Seite der Verstelleinrichtung mit Druckmittel versorgt wird, weicht das Exzenterelement aus und bei dem System tritt eine unerwünschte Schwingneigung auf. Zudem kann bei der bekannten Anordnung das Schluckvolumen nicht zuverlässig eingeregelt werden.

Die DE 2 326 768 A1 offenbart einen Radialkolbenmotor nach dem Oberbegriff des Hauptanspruchs.

Der Erfindung liegt die Aufgabe zu Grunde, eine Anordnung der eingangs beschriebenen Gattung vorzuschlagen, mit der eine kontinuierliche und stufenlose Verstellung des Schluckvolumens bzw. Schluckvolumenstroms ermöglicht und dabei das Auftreten von Schwingneigungen verhindert wird.

Diese Aufgabe wird erfindungsgemäß durch die Merkmale des Patentanspruches 1 gelöst, wobei weitere vorteilhafte Ausgestaltungen den Unteransprüchen und der Zeichnung zu entnehmen sind.

Demzufolge wird eine Anordnung zur hydraulischen Exzenterverstellung zum Einstellen eines vorbestimmten Schluckvolumens bei einem hydrostatischen Motor, insbesondere einem Radialkolbenmotor oder dergleichen mit einer Verstelleinrichtung vorgeschlagen, die zum Positionieren eines Exzenterelementes über ein Wechselventil mit Druckmittel beaufschlagbar ist. Erfindungsgemäß wird als Verstelleinrichtung zumindest ein beidseitig beaufschlagbarer Stellkolben eines Verstellzylinders oder dergleichen vorgesehen, dessen einer Druckraum zum Einstellen eines kleineren Schluckvolumens bzw. - volumenstromes mit einer ersten Versorgungsleitung und dessen anderer Druckraum zum Einstellen eines höheren Druckvolumens bzw. volumenstromes mit einer zweiten Versorgungsleitung verbunden sind, wobei die beiden Versorgungsleitungen über eine Verbindungsleitung miteinander verbunden sind.

Um ein erforderliches Druckgefälle zwischen den Druckräumen des Verstellzylinders zu realisieren, ist erfindungsgemäß vorgesehen, dass die Verbindungsleitung beziehungsweise Kurzschlussleitung ein Drosselelement umfasst. Als Drosselelement kann z.B. eine Düse verwendet werden. Vorzugsweise ist die Düse so auszulegen, dass ein Druckgefälle entsteht, welches dem Eigenverstellverhalten des Exzenterelementes entgegengewirkt.

Mit der erfindungsgemäßen Anordnung, bei der beide Seiten bzw. Druckräume des Verstellzylinders über die Verbindungsleitung miteinander verbunden sind, kann sichergestellt werden, dass in beiden Druckräumen ausreichend Druckmittel, zum Beispiel Öl oder dergleichen, vorhanden ist, so dass die von außen ausgeprägten Kräfte in jedem Punkt beziehungsweise bei jedem Drehwinkel des Motors abgestützt werden können. Somit wird nicht nur das Auftreten von Schwingungen verhindert, sondern auch eine kontinuierliche stufenlose Einstellung des gewünschten Schluckvolumens mit der erfindungsgemäßen Anordnung ermöglicht. Es ist auch möglich, dass anstelle des einen Stellkolbens auch mehrere Stellkolben mit entsprechend zugeordneten Druckräumen oder dergleichen verwendet werden, wobei dann Ausgestaltungen der Versorgungsleitungen und der Verbindungsleitung entsprechend angepasst werden.

Eine mögliche Weiterbildung der Erfindung kann vorsehen, dass der zweiten Versorgungsleitung zumindest ein Drosselelement oder dergleichen ablaufseitig zugeordnet ist. Auf diese Weise kann ein Ablaufen des Druckmittels beziehungsweise des Öls in einen Sammeltank verhindert werden. Als Drosselelement kann z.B. eine Düse oder dergleichen verwendet werden.

Um eine hochdynamische Verstellung der Exzentrizität bei dem Exzenterelement beziehungsweise Exzenterring zu gewährleisten, kann z.B. vorgesehen sein, dass zu dem Drosselelement zum Beispiel parallel ein Rückschlagventil oder dergleichen in der zweiten Versorgungsleitung beziehungsweise in dem Zu- oder Rücklauf zu dem Druckraum zum Einstellen eines maximalen Schluckvolumens angeordnet ist. Beispielsweise kann ein vorgespanntes Rückschlagventil verwendet werden.

Im Rahmen einer nächsten Ausgestaltung der Erfindung kann vorgesehen sein, dass das z.B. versorgungsseitige Ende der Verbindungsleitung beziehungsweise die erste Versorgungsleitung an zumindest ein Wegeventil mit zwei Durchflussrichtungen oder dergleichen angeschlossen ist, welches über ein Wechselventil oder dergleichen mit der Druckmittelversorgung des Motors verbunden ist. Als Wechselventil kann z.B. ein Doppelrückschlagventil oder ähnliches verwendet werden. Es sind jedoch auch andere Stellglieder einsetzbar.

Eine nächste Ausgestaltung der vorliegenden Erfindung kann vorsehen, dass die dynamische Verstellung der Exzentrizität weiter verbessert wird, indem zum Beispiel zusätzlich zumindest ein Rückschlagventil in Reihe mit dem Drosselelement in der Verbindungsleitung angeordnet ist. Insbesondere aus der Kombination der Verwendung eines vorgespannten Rückschlagventils in Reihe zu dem Drosselelement in der Verbindungsleitung und zusätzlich eines vorgespannten Rückschlagventils parallel zu dem Drosselelement in der zweiten Versorgungsleitung, wird bei der erfindungsgemäßen Anordnung die Verstellbarkeit der Exzentrizität weiter optimiert, so dass ein hohes Maß an Regelgüte erzielt wird.

Die Verwendung einer Ablaufdüse oder dergleichen z. B. ablaufseitig an der zweiten Versorgungsleitung vor einem Sammeltank bei der erfindungsgemäßen Anordnung kann eine Bedämpfung bei der hydraulischen Steueranordnung ermöglichen, vorzugsweise im Bereich einer Überdeckung bei dem Wegeventil zum Ansteuern des Stellkolbens.

Nachfolgend wird die Erfindung anhand der Zeichnungen weiter erläutert. Die einzige Figur der Erfindung zeigt eine mögliche Ausführungsvariante einer erfindungsgemäßen Anordnung zur hydraulischen Exzenterverstellung zum Einstellen eines vorbestimmten Schluckvolumens bei einem hydrostatischen Motor, insbesondere bei einem Radialkolbenmotor 1. Es sind auch andere Anwendungsgebiete denkbar.

Die erfindungsgemäße Anordnung umfasst eine Verstelleinrichtung, die zumindest einen beidseitig beaufschlagbaren Stellkolben 19 eines Verstellzylinders 3 umfasst. Mit dem Stellkolben 19 kann die Exzentrizität eines Exzenterelementes beziehungsweise eines Exzenterrings 2 des Radialkolbenmotors 1 stufenlos eingestellt werden. Das Exzenterelement 2 ist in der Figur nur schematisch durch einen Pfeil angedeutet. Zum entsprechenden Positionieren des Exzenterelementes 2 wird der Verstellkolben bzw. Stellkolben 19 über ein Wegeventil 4 mit zwei Durchflussrichtungen mit Druckmittel beziehungsweise Öl beaufschlagt. Als Wegeventil 4 wird vorzugsweise ein 4/2 Wegeventil verwendet.

Das Wegeventil 4 ist über ein Wechselventil 5 mit der Druckmittelversorgung 6 des Radialkolbenmotors 1 verbunden. Die Druckmittelversorgung 6 ist in üblicher Weise mit den nicht weiter dargestellten Arbeitskolben des Radialkolbenmotors 1 verbunden und umfasst die verschiedenen Drücke pHA und pHB zum Antrieb. Das Wechselventil 5 ist als Doppelrückschlagventil ausgebildet.

Erfindungsgemäß ist vorgesehen, dass der Stellkolben 19 doppelseitig mit Druckmittel beaufschlagbar ist. Dazu weist der Verstellzylinder 3 einen ersten Druckraum 7 zum Einstellen eines minimalen beziehungsweise kleineren Schluckvolumens und einen zweiten Druckraum 8 zum Einstellen eines maximalen beziehungsweise höheren Schluckvolumens bei dem Radialkolbenmotor 1 auf. In der Figur ist dies mit qmin und qmax bezeichnet.

Der erste Druckraum 7 wird über eine erste Versorgungsleitung 9 und der zweite Druckraum 8 wird über eine zweite Versorgungsleitung 10 mit Druckmittel versorgt. Bei der erfindungsgemäßen Anordnung wird die Versorgungsleitung 9 über eine Verbindungsleitung 11 mit der Versorgungsleitung 10 verbunden, wobei die Verbindungsleitung 11 auch als Kurzschlusseinleitung bezeichnet wird.

Durch die Verbindungsleitung 11 wird sichergestellt, dass auf beiden Seiten beziehungsweise in beiden Druckräumen 7, 8 des Verstellzylinders 3 ausreichend Öl vorhanden ist, so dass die von außen ausgeprägten Kräfte bei jedem Drehwinkel des Radialkolbenmotors 1 abgestützt werden können.

Um das erforderliche Druckgefälle zu erzielen, ist in der Verbindungsleitung 11 eine Düse 12 vorgesehen. Um eine hoch dynamische Verstellung der Exzentrizität bei dem Exzenterelement 2 zu gewährleisten, wird ein vorgespanntes Rückschlagventil 13 in Reihe zu der Düse 12 in der Verbindungsleitung 11 vorgesehen. Zudem ist ein weiteres vorgespanntes Rückschlagventil 14 parallel zu einer weiteren Düse 15 im Zu- beziehungsweise Rücklauf zum Druckraum 8 beziehungsweise in der zweiten Versorgungsleitung 10 vorgesehen.

Bei dem Wegeventil 4 ist die Überdeckung eines Schiebers so gewählt, dass keine beziehungsweise nur minimale Totzeiten entstehen beziehungsweise die Zuläufe oder Versorgungsleitungen 9, 10 nicht blockiert werden. Dies verhindert Unstetigkeiten in der Ansteuerung beziehungsweise Regelung.

Mit der gewählten Anordnung wird gewährleistet, dass der Stellkolben 19 beziehungsweise die Druckräume 7, 8 des Verstellzylinders 3 in jedem Betriebspunkte über eine ausreichende Ölversorgung verfügen und die äußeren Lasten abgestützt werden können. Ferner wird ein hoch dynamisches Verstellverhalten gewährleistet. Des Weiteren wird mit der erfindungsgemäßen Anordnung ein hohes Maß an Regelgüte erzielt. Dies bedeutet, dass die Anordnung dynamisch, stufenlos jedes Schluckvolumen beziehungsweise jeden Schluckvolumenstrom einregeln kann.

Eine Ablaufdüse 16 dient der Bedämpfung im Bereich der Überdeckung des 4/2 Wegeventils 4. Die Ablaufdüse 16 ist ablaufseitig an der zweiten Versorgungsleitung 10 vor einem Sammeltank 18 angeordnet. Ein weiterer Sammeltank 17 ist an das Wegeventil 4 angeschlossen.

### Bezugszeichen

- 1: Radialkolbenmotor
- 2: Exzenterelement
- 3: Verstellzylinder
- 4: Wegeventil
- 5: Wechselventil
- 6: Druckmittelversorgung
- 7: Druckraum minimales Schluckvolumen
- 8: Druckraum maximale Schluckvolumen
- 9: Versorgungsleitung
- 10: Versorgungsleitung
- 11: Verbindungsleitung
- 12: Drosselelement beziehungsweise Düse
- 13: Rückschlagventil
- 14: Rückschlagventil
- 15: Drosselelement beziehungsweise Düse
- 16: Ablaufdüse
- 17: Sammeltank
- 18: Sammeltank
- 19: Stellkolben
- pHA: Antriebsdrücke in der Druckmittelversorgung
- pHB: Antriebsdrücke in der Druckmittelversorgung
- qmin: minimaler bzw. geringerer Schluckvolumenstrom
- qmax: maximaler bzw. höherer Schluckvolumenstrom

## Patentansprüche

1. Radialkolbenmotor (1), bei welchem über eine hydraulische Exzenterverstellung mit einem Exzenterelement (2) ein vorbestimmtes Schluckvolumen einstellbar ist, mit einem Wechselventil (5), mit einer ersten und einer zweiten Versorgungsleitung (9, 10), und mit einer Verstelleinrichtung, mittels welcher das Exzenterelement (2) zum Positionieren über das Wechselventil (5) mit Druckmittel beaufschlagbar ist, wobei die Verstelleinrichtung zumindest einen beidseitig beaufschlagbaren Stellkolben (19) mit einem Verstellzylinder (3) aufweist, dessen einer Druckraum (7) zum Einstellen eines kleineren Schluckvolumens mit der ersten Versorgungsleitung (9) und dessen anderer Druckraum (8) zum Einstellen eines höheren Schluckvolumens mit der zweiten Versorgungsleitung (10) verbunden sind, mit einem Wegeventil (4) über welches in einer ersten Schaltstellung die erste Versorgungsleitung (9) mit dem Druckmittel vom Wechselventil (5) verbunden ist und die zweite Versorgungsleitung (10) mit einem Sammeltank verbunden ist und über welches in einer zweiten Schaltstellung die erste Versorgungsleitung (9) mit dem Sammeltank verbunden ist und die zweite Versorgungsleitung (10) mit dem Druckmittel vom Wechselventil (5) verbunden ist, **gekennzeichnet durch** eine Verbindungsleitung (11), über die die beiden Versorgungsleitungen (9, 10) miteinander verbunden sind, wobei in der Verbindungsleitung (11) ein Drosselelement (12) angeordnet ist.

2. Anordnung nach Anspruch 1, **dadurch gekennzeichnet, dass** die zweite Versorgungsleitung (10) ablaufseitig ein weiteres Drosselelement (15) aufweist.

3. Anordnung nach Anspruch 2, **dadurch gekennzeichnet, dass** ein Rückschlagventil (14) beinhaltet ist, wobei das weitere Drosselelement (15) parallel zu dem Rückschlagventil (14) in der zweiten Versorgungsleitung (10) angeordnet ist.

4. Anordnung nach Anspruch 1, **dadurch gekennzeichnet, dass** ein Rückschlagventil (13) beinhaltet ist, welches in Reihe mit dem Drosselelement (12) in der Verbindungsleitung (11) angeordnet ist.

5. Anordnung nach einem der vorangehenden Ansprüche, **dadurch gekennzeichnet, dass** eine Ablaufdüse (16) beinhaltet ist, welche ablaufseitig an der zweiten Versorgungsleitung (10) vor einem Sammeltank (18) vorgesehen ist.

## Claims

1. Radial piston motor (1), in which a predefined displacement can be set by hydraulic eccentric adjustment by means of an eccentric element (2), with a shuttle valve (5), with a first and a second supply line (9, 10) and with an adjusting device, by means of which the eccentric element (2) can be acted upon with pressure medium via the shuttle valve (5) for positioning, the adjusting device having at least one actuating piston (19) capable of being acted upon on both sides and having an adjusting cylinder (3), one pressure space (7) of which is connected to the first supply line (9) for setting a lower displacement and the other pressure space (8) of which is connected to the second supply line (10) for setting a higher displacement, with a directional valve (4), via which, in a first switching position, the first supply line (9) is connected to the pressure medium by the shuttle valve (5) and the second supply line (10) is connected to a collecting tank and via which, in a second switching position, the first supply line (9) is connected to the collecting tank and the second supply line (10) is connected to the pressure medium by the shuttle valve (5), **characterized by** a connecting line (11), via which the two supply lines (9, 10) are connected to one another, a throttle element (12) being arranged in the connecting line (11).

2. Arrangement according to Claim 1, **characterized in that** the second supply line (10) has a further throttle element (15) on the outflow side.

3. Arrangement according to Claim 2, **characterized in that** a non-return valve (14) is contained, the further throttle element (15) being arranged parallel to the non-return valve (14) in the second supply line (10).

4. Arrangement according to Claim 1, **characterized in that** a non-return valve (13) is contained, which is arranged in series with the throttle element (12) in the connecting line (11).

5. Arrangement according to one of the preceding claims, **characterized in that in that** an outflow nozzle (16) is contained, which is provided on the second supply line (10) upstream of a collecting tank (18) on the outflow side.

## Revendications

1. Moteur à pistons radiaux (1), dans lequel une cylindrée prédéterminée peut être réglée par le biais d'un réglage hydraulique d'un excentrique à l'aide d'un élément excentrique (2), comprenant une soupape à deux voies (5), une première et une deuxième conduite d'alimentation (9, 10), et un dispositif de réglage au moyen duquel l'élément excentrique (2) peut être sollicité par un fluide sous pression par le biais de la soupape à deux voies (5) en vue du positionnement, le dispositif de réglage comprenant au moins un piston de commande (19) pouvant être sollicité bilatéralement avec un cylindre de réglage (3) dont l'un des espaces de pression (7) est relié à la première conduite d'alimentation (9) pour régler une plus petite cylindrée et dont l'autre espace de pression (8) est relié à la deuxième conduite d'alimentation (10) pour régler une plus grande cylindrée, comprenant un distributeur (4) par le biais duquel, dans une première position de commutation, la première conduite d'alimentation (9) est reliée au fluide sous pression de la soupape à deux voies (5) et la deuxième conduite d'alimentation (10) est reliée à un réservoir collecteur, et par le biais duquel, dans une deuxième position de commutation, la première conduite d'alimentation (9) est reliée au réservoir collecteur et la deuxième conduite d'alimentation (10) est reliée au fluide sous pression de la soupape à deux voies (5), **caractérisé par** une conduite de liaison (11) par le biais de laquelle les deux conduites d'alimentation (9, 10) sont reliées l'une à l'autre, un élément d'étranglement (12) étant disposé dans la conduite de liaison (11).

2. Agencement selon la revendication 1, **caractérisé en ce que** la deuxième conduite de liaison (10) comprend, côté sortie, un élément d'étranglement supplémentaire (15).

3. Agencement selon la revendication 2, **caractérisé en ce qu'**il est prévu une soupape de non-retour (14), l'élément d'étranglement supplémentaire (15) étant disposé parallèlement à la soupape de non-retour (14) dans la deuxième conduite d'alimentation (10).

4. Agencement selon la revendication 1, **caractérisé en ce qu'**il est prévu une soupape de non-retour (13), laquelle est disposée en série avec l'élément d'étranglement (12) dans la conduite de liaison (11).

5. Agencement selon l'une quelconque des revendications précédentes, **caractérisé en ce qu'**il est prévu une buse de sortie (16), laquelle est prévue, côté sortie, sur la deuxième conduite d'alimentation (10) avant un réservoir collecteur (18).
